# EUROPÄISCHE PATENTSCHRIFT

(11) **EP 1 662 098 B1**
(45) Veröffentlichungstag und Bekanntmachung des Hinweises auf die Patenterteilung: **23.01.2008**
(21) Anmeldenummer: 05024165.2
(22) Anmeldetag: 05.11.2005
(51) Int. Cl.: F01L 13/00, F01L 1/18, F01L 1/24, F01L 9/02, F01L 13/06

(54) **Variabler Ventiltrieb einer Brennkraftmaschine**
Variable valve drive of an internal combustion engine
Commande de soupape variable de moteur à combustion interne

(30) Priorität: 30.11.2004 DE 102004057574
(43) Veröffentlichungstag der Anmeldung: 31.05.2006
(73) Patentinhaber: Schaeffler KG, 91074 Herzogenaurach (DE)
(72) Erfinder: Golovatai-Schmidt, Eduard, 91341 Röttenbach (DE); Vacarescu, Valeria, Prof.- Dr., 1900 Timisoara (RO); Reik, Wolfgang, Dr., 77815 Bühl (DE)

(56) Entgegenhaltungen:
- EP-A- 1 462 623
- DE-A1- 3 026 529
- DE-A1- 4 318 293
- DE-A1- 10 242 866
- US-A- 3 797 469
- US-A- 4 158 348
- US-A- 4 167 931
- US-A- 4 615 307
- US-A- 5 150 678

## Beschreibung

### Gebiet der Erfindung

Die Erfindung betrifft einen variablen Ventiltrieb einer Brennkraftmaschine zur Betätigung eines Gaswechselventils. Dessen Bewegung folgt einem Hub eines Nockens sowie einem dem Hub des Nockens überlagerten und vom Hub des Nockens unabhängigen Hub eines Stößels. Auf den Stößel wirkt in Hubrichtung eine Volumenänderung eines Arbeitsraums einer hydraulischen Hebeeinrichtung ein, die in fluidischer Wirkverbindung mit einer Hydraulikmittelfördereinrichtung steht. Diese begrenzt einen Druckraum mit einem Volumen, das durch eine in den Druckraum verlagerbare Wand der Hydraulikmittelfördereinrichtung unter Verdrängung von Hydraulikmittel aus dem Druckraum in den Arbeitsraum reduzierbar ist. Dabei ist die Wand als Verdrängerkolben ausgebildet, der zumindest mittelbar von einem Schieber der Hydraulikmittelfördereinrichtung wenigstens in Vorhubrichtung beaufschlagbar ist.

### Hintergrund der Erfindung

Gattungsgemäße Ventiltriebe, bei denen sich der Hub des Gaswechselventils aus einer Überlagerung eines vom Nocken ausgehenden Hubs und eines variabel einstellbaren Hubs einer hydraulischen Hebeeinrichtung, die vom Nocken unabhängig auf die Bewegung des Gaswechselventils einwirkt, zusammensetzt, sind im Stand der Technik bekannt. So beschreibt beispielsweise die DE 101 56 309 A1 einen Tassenstößeltrieb mit hydraulischer Hebeeinrichtung. Diese dient dazu, einen durch den Nocken erzeugten Hub einem vom Nocken unabhängigen Hub am Gaswechselventil zu überlagern. Hierzu befindet sich zwischen der Innenseite des Tassenbodens und dem Ventilschaft ein Druckkolben, dessen Relativbewegung zum Tassenstößel durch Volumenänderung eines zum Druckkolben angrenzenden Druckraums erzeugt wird. Der Druckraum ist seinerseits über Kanäle im Inneren des Tassenstößels sowie in der Stößelführung der Brennkraftmaschine an eine hinsichtlich Druck bzw. Volumenstrom einstellbare Hydraulikversorgung angeschlossen.

In der DE 102 42 866 A1 ist ebenfalls ein variabler Ventiltrieb am Beispiel eines Schlepphebeltriebs mit einer hydraulischen Hebeeinrichtung vorgeschlagen, die in ein den Schlepphebel lagerndes Schwenklager integriert ist.

Wenngleich mit den vorbenannten Ventiltrieben bereits ein hochvariabler Ventilhub erzeugt werden kann, haben diese Ventiltriebe einige Nachteile. In beiden Druckschriften erfolgt die hydraulische Ansteuerung der Hebeeinrichtung durch Hydrauliksysteme, die aus diversen Komponenten zur Erfüllung unterschiedlicher Aufgaben bestehen. So sind zur Druckerzeugung und Förderung des Hydraulikmittels meist mehrere Hydraulikmittelpumpen, zur Druckspeicherung ein oder mehrere Druckspeicher, die im Falle unterschiedlicher Druckniveaus mittels Druckregler hydraulisch miteinander verschaltet sind, und zur zeitlich zu steuernden Zu- und Abfuhr des Hydraulikmittels in die bzw. aus der Hebeeinrichtung ein Hydraulikventil vorzusehen.

Die Komplexität so ausgebildeter Hydraulikmittelsysteme verursacht nicht nur einen hohen finanziellen Aufwand aufgrund der Komponentenanzahl und - vielfalt, sondern stellt bei hohem Bauraumbedarf auch höchste Anforderungen an die Ausfallsicherheit des Gesamtsystems. Hierzu zählen auch aufwändige Abdichtungsmaßnahmen, die eine Leckagefreiheit insbesondere im Bereich der mit Hochdruck beaufschlagten Komponenten gewährleisten. Weiterhin ist ggf. auch eine -zusätzliche Komponenten beanspruchende- Regelung des Volumenstroms der Hydraulikmittelpumpen im Hinblick auf eine akzeptable Energiebilanz der Brennkraftmaschine erforderlich. Schließlich ist hierbei mit großen Hydraulikmittelvolumina, die in unmittelbarem Einflussbereich der hydraulischen Hebeeinrichtung stehen, d.h. zwischen Hebeeinrichtung und Hydraulikventil, zu rechnen. Große Hydraulikmittelvolumina wirken sich bekanntlich negativ auf die Steifigkeit und somit auf die Dynamik des Ventiltriebs aus, der sich auf ihnen abstützt. So auch bei den ebenfalls gattungsgemäßen Druckschriften US 5,150,678 und DE 30 26 529 A1, bei denen die Hydraulikmittelfördereinrichtung als zentrale Hydraulikpumpe mit Nockenantrieb ausgebildet ist, welche über Hochdruckleitungen an die jeweiligen Arbeitsräume der Stößel angeschlossen ist.

### Aufgabe der Erfindung

Aufgabe der Erfindung ist es daher, einen variablen Ventiltrieb der vorgenannten Art zu schaffen, bei welchem die zitierten Nachteile mit einfachen Mitteln beseitigt sind. Der variable Ventiltrieb und im Besonderen seine hydraulische Versorgung und Ansteuerung sollen also möglichst kostengünstig herstellbar sein sowie bei niedriger Systemkomplexität einen geringen Bauraumbedarf bei hoher Ausfallsicherheit aufweisen. Schließlich soll die hydraulisch erzeugte Variabilität des Ventiltriebs nur mit geringst möglichem Energiemehraufwand für Druckerzeugung und Förderung des Hydraulikmittels verbunden und nahezu frei von Einbußen in der Ventiltriebssteifigkeit und -dynamik sein.

### Zusammenfassung der Erfindung

Die Lösung dieser Aufgabe ergibt sich aus den Merkmalen des Anspruchs 1, deren vorteilhafte Weiterbildungen und Ausgestaltungen den Unteransprüchen entnehmbar sind. Demnach wird die Aufgabe dadurch gelöst, dass der Schieber von einem elektromagnetischen Beaufschlagungsmittel der Hydraulikmittelfördereinrichtung wenigstens in Vorhubrichtung verlagerbar ist.

Gegenstand der vorliegenden Erfindung ist somit ein kostengünstig herzustellender Ventiltrieb, der es bei niedriger Systemkomplexität ermöglicht, den Hub eines Nockens und einen vom Hub des Nockens unabhängigen Hub einer hydraulischen Hebeeinrichtung am Gaswechselventil zu überlagern. Die niedrige Systemkomplexität wird im Wesentlichen dadurch erzielt, dass die Funktionen Hydraulikmittelförderung und -druckerzeugung sowie die zeitlich einstellbare Zu- und Abfuhr von Hydraulikmittel in die bzw. aus der hydraulischen Hebeeinrichtung sämtlich in der einfach aufgebauten Hydraulikmittelfördereinrichtung integriert sind. Überdies erfolgt die Ansteuerung der Hydraulikmittelfördereinrichtung rein bedarfsgerecht mit entsprechend niedrigem Energiebedarf, wodurch sich ein günstiger Wirkungsgrad der Brennkraftmaschine ergibt. Schließlich ist es konstruktiv auch möglich, den Druckraum in unmittelbarer Nähe der hydraulischen Hebeeinrichtung anzuordnen. Hierdurch können die Hydraulikmittelvolumina, auf denen sich der Ventiltrieb abstützt, im Hinblick auf eine gute Ventiltriebssteifigkeit und -dynamik klein gehalten werden.

Der Verdrängerkolben ist von dem Schieber der Hydraulikmittelfördereinrichtung zumindest in Vorhubrichtung, d. h. im Sinne einer Volumenabnahme des Druckraums, beaufschlagbar. Eine auch in Rückhubrichtung wirkende Befestigung des Verdrängerkolbens am Schieber ist insofern nicht zwingend erforderlich, als der Verdrängerkolben in Rückhubrichtung mit Hydraulikmitteldruck, der insbesondere durch die auf das Gaswechselventil in dessen Schließrichtung wirkende Ventilfeder aufgebracht wird, beaufschlagt ist. Eine Befestigung des Verdrängerkolbens am Schieber sowohl in Vorhub- als auch in Rückhubrichtung bis hin zu einem einteiligen Bauteil mit einem gleichzeitig als Verdrängerkolben wirkenden Schieber kann je nach Charakteristik der Kraftbeaufschlagung durch die Hydraulikmittelfördereinrichtung dennoch zweckmäßig sein.

Der von dem elektromagnetischen Beaufschlagungsmittel wenigstens in Vorhubrichtung verlagerbare Schieber kann in Wirkverbindung mit einem Anker stehen oder selber Anker sein, der durch die elektromagnetische Kraftwirkung des Beaufschlagungsmittels zwischen einer Grundstellung und einer Hubstellung verfährt.

Der Ventiltrieb soll gemäß Anspruch 2 auch einen Sekundärhub des Gaswechselventils während einer hubfreien Grundkreisphase des Nockens ermöglichen. Hieraus ergeben sich vorteilhafte Möglichkeiten, Abgas in hohen und genau einstellbaren Mengen intern rückzusaugen. Diese Form der Abgasrücksaugung ist insbesondere Grundlage für einen Betrieb der Brennkraftmaschine bei homogener und sich selbst zündender Ladung. Ein derartiges, auch als HCCI-Verfahren (Homogenous Charge Compression Ignition) bezeichnetes Brennverfahren ist sowohl bei selbst gezündeten Diesel-Brennkraftmaschinen als auch bei fremd gezündeten Otto-Brennkraftmaschinen zumindest im Teillastbetrieb der Brennkraftmaschine hauptsächlich zum Zweck der Emissionsreduzierung einsetzbar. Der Verbrennungsablauf wird beim HCCI-Verfahren im Wesentlichen durch Steuerung der Ladungszusammensetzung und des Ladungstemperaturverlaufs festgelegt. Es zeigt sich, dass bei diesem Brennverfahren eine hohe Ladungstemperatur zur Steuerung des Zündzeitpunktes erwünscht ist. Ein sehr wirksames Mittel zur Erhöhung der Ladungstemperatur ist die Erhöhung des Restgasgehalts, d.h. die Erhöhung des Gehalts an nicht ausgespültem oder ausgespültem und in den Zylinder wieder rückgeführten Abgas des vorhergehenden Verbrennungszyklus in der Zylinderladung für den nächsten Verbrennungszyklus. Dabei muss der Restgasgehalt auf den Betriebspunkt der Brennkraftmaschine vollvariabel angepasst werden können, wobei Restgasmengen von 60% der Zylinderladung und mehr erforderlich sein können. Restgasanteile können in dieser Höhe nicht mehr über eine interne Abgasrückführung durch konventionelle Ventilüberschneidung oder über eine Einrichtung zur externen Abgasrückführung bereitgestellt werden. Überdies reagiert das HCCI-Verfahren mit unakzeptablen Verbrennungsabläufen äußerst sensibel auf Änderungen der Ladungseigenschaften, so dass neben der Bereitstellung von Restgas in der benötigten Menge ebenfalls eine verbrennungszyklustreue, hochpräzise und zylinderindividuelle Dosierung des Restgasanteils erforderlich ist.

Der Sekundärhub erfolgt nach Anspruch 3 bevorzugt an einem Auslassventil. Im Falle der oben erläuterten Abgasrücksaugung wird bereits in den Auslasskanal ausgeschobenes Abgas während des Ansaugtakts der Brennkraftmaschine über das dann nochmalig geöffnete Auslassventil in den Brennraum rückgesaugt.

Demgegenüber besteht aber auch die Möglichkeit, den erfindungsgemäßen Ventiltrieb als Motorbremse insbesondere bei luftverdichtenden Brennkraftmaschinen zur sicherheitsrelevanten Ergänzung der Betriebsbremse zu betreiben. Solche Motorbremsen werden üblicherweise als Dauerbremse bei Nutzfahrzeugen eingesetzt und basieren auf dem Prinzip, dass das Schleppmoment der sich im Schubbetrieb befindlichen und nicht befeuerten Brennkraftmaschine durch Erhöhung der Ladungswechselarbeit erheblich gesteigert werden kann und das Fahrzeug dadurch abgebremst wird. In diesem Fall wird das Auslassventil während der Verdichtungsphase nochmals geöffnet, so dass die Zylinderladung nicht gasfederartig komprimiert, sondern unter Aufbringung von Ausschiebearbeit in den Auslasskanal geschoben wird.

Hinsichtlich der Abgasrücksaugung kann es gemäß Anspruch 4 aber auch zweckmäßig sein, dass der Sekundärhub an einem Einlassventil erfolgt. In dieser alternativen Ausgestaltung wird Abgas im Ausschiebetakt der Brennkraftmaschine bei nochmalig geöffnetem Einlassventil in den Einlasskanal ausgeschoben und während des Ansaugtakts in den Brennraum rückgesaugt.

Eine Kombination dieser vorgenannten Möglichkeiten der Abgasrücksaugung ist ebenfalls möglich. Demnach kann es zur Einstellung von Menge und Temperatur des Restgases vorteilhaft sein, sowohl Abgas aus dem Einlasskanal als auch aus dem Auslasskanal rückzusaugen.

Im Falle einer Mehrventilbrennkraftmaschine ist es nach Anspruch 5 zweckmäßig, dass einer Gruppe gleichartiger Ventiltriebe, d. h. einer Gruppe von Einlassventilen oder einer Gruppe von Auslassventilen eines Zylinders der Brennkraftmaschine jeweils genau eine Hydraulikmittelfördereinrichtung zugeordnet ist. Hierdurch lassen sich die Bauteileanzahl und somit die Kosten und der Bauraumbedarf der Hydraulikmittelfördereinrichtung weiter reduzieren.

Der Ventiltrieb soll gemäß Anspruch 6 über eine hydraulische Ventilspielausgleichsvorrichtung verfügen. Dabei kann es nach Anspruch 7 vorteilhaft sein, dass der Arbeitsraum der hydraulischen Hebeeinrichtung identisch mit einem Ausgleichsraum der Ventilspielausgleichsvorrichtung ist.

Eine besonders zweckmäßige Ausgestaltung des Ventiltriebs ist in Anspruch 8 vorgeschlagen, wonach der Ventiltrieb als Schlepphebeltrieb und die hydraulische Hebeeinrichtung als einen Schlepphebel lagerndes Schwenklager ausgebildet sind.

Als Hydraulikmittel wird nach Anspruch 9 der Einfachheit halber das Schmieröl der Brennkraftmaschine verwendet. Denkbar ist demgegenüber aber auch die Verwendung beliebig anderer geeigneter Fluide in einem Hydraulikmittelkreislauf, der dann vom Schmierölkreislauf der Brennkraftmaschine zu separieren wäre.

### Kurze Beschreibung der Zeichnungen

Weitere Merkmale der Erfindung ergeben sich aus der nachfolgenden Beschreibung und aus den Zeichnungen, in denen der erfindungsgemäße Ventiltrieb beispielhaft anhand eines Schlepphebeltriebs mit hydraulischem Ventilspielausgleich dargestellt ist. Es zeigen:
- Figur 1: den Schlepphebeltrieb bei geschlossenem Gaswechselventil und
- Figur 2: den Schlepphebeltrieb bei hydraulisch erzeugtem Hub des Gaswechselventils.

### Ausführliche Beschreibung der Zeichnungen

In Figur 1 ist der erfindungsgemäße Ventiltrieb 1 einer Brennkraftmaschine am Beispiel eines Schlepphebeltriebs 2 offenbart. Dargestellt ist ein Gaswechselventil 3, das über einen Schlepphebel 4 von einem Nocken 5 in Öffnungsrichtung betätigt wird. Der Schlepphebel 4 ist auf einem Schwenklager 6, das von einer hohlzylindrischen Ausnehmung 7 der Brennkraftmaschine aufgenommen ist, in Betätigungsrichtung des Gaswechselventils 3 gelagert und verfügt über eine drehbar gelagerte Rolle 8 als reibungsarme Anlauffläche 9 zum Nocken 5. Dieser besitzt eine Nockenerhebungsphase 10, die einen Hub am Gaswechselventil 3 erzeugt, und eine hubfreie Grundkreisphase 11.

Das Schwenklager 6 besitzt ein hohlzylindrisches Gehäuse 12, in dem ein den Schlepphebel 4 lagernder Stößel 13 und ein Ausgleichskolben 14 einer hydraulischen Ventilspielausgleichsvorrichtung 15 längsbeweglich geführt sind. Der Stößel 13 kann dabei gemeinsam mit dem Ausgleichskolben 14 einteilig oder als zum Ausgleichskolben 14 separates Bauteil ausgebildet sein. Eine dem Schlepphebel 4 abgewandte Stirnseite 16 des Ausgleichskolbens 14 begrenzt einen Ausgleichsraum 17 der Ventilspielausgleichsvorrichtung 15, deren prinzipielle Funktionsweise dem Fachmann geläufig ist.

Der Ausgleichsraum 17 ist in dem in den Figuren dargestellten Ausführungsbeispiel gleichzeitig ein Arbeitsraum 18 einer in das Schwenklager 6 integrierten hydraulischen Hebeeinrichtung 19. Der Arbeitsraum 18 steht über einen Durchtritt 20 im Gehäuse 12 des Schwenklagers 6 sowie über eine Zuleitung 21 mit einem Druckraum 22 in hydraulischer Verbindung. Der Druckraum 22 wird durch eine hohlzylindrische Ausnehmung 23 der Brennkraftmaschine und eine Stirnseite 24 einer Hydraulikmittelfördereinrichtung 25, die im dargestellten Ausführungsbeispiel mit einem hohlzylindrischen Führungszapfen 26 in die Ausnehmung 23 eingeschraubt ist, begrenzt.

An der Stirnseite 24 der Hydraulikmittelfördereinrichtung 25 ist eine Wand 27 angeordnet, die zur Verdrängung von Hydraulikmittel aus dem Druckraum 22 in den Arbeitsraum 18 verlagerbar ist. Die Wand 27 ist als Verdrängerkolben 28 ausgeführt, der von einem Schieber 29 beaufschlagt ist und in einer Innenmantelfläche 30 des Führungszapfens 26 längsbeweglich und dichtspaltartig in Vorhub- und Rückhubrichtung "P" bzw. "R" geführt ist. Dabei dient eine von der Innenmantelfläche 30 ausgehende Schulter 31 als in Rückhubrichtung "R" wirkender und die Grundstellung bildender Anschlag für den Verdrängerkolben 28. Der Schieber 29 wird seinerseits von einem Beaufschlagungsmittel 32 verlagert, das elektromagnetisch in Form eines Hubmagneten 33 ausgebildet ist.

Der Schieber 29 steht dabei in Wirkverbindung mit einem Anker, der durch eine elektromagnetische Kraftwirkung des Hubmagneten 33 zwischen der Grundstellung und einer Hubstellung verfährt. Der Hubmagnet 33 kann als so genannter Einfachhubmagnet ausgebildet sein, dessen elektromagnetische Kraftwirkung lediglich in Vorhubrichtung "P" wirkt und dessen Rückstellung durch äußere, in Rückhubrichtung "R" wirkende Kräfte erfolgt.

Alternativ kann der Hubmagnet 33 auch als so genannter Umkehrhubmagnet ausgebildet sein, dessen elektromagnetische Kraftwirkung je nach Erregerstrom sowohl in Vorhubrichtung "P" als auch in Rückhubrichtung "R" wirkt. Dabei können sowohl der Einfachhubmagnet als auch der Umkehrhubmagnet als Proportional- oder Quasiproportionalmagnet ausgeführt sein. Proportionalmagnete sind Gleichstromhubmagnete, die näherungsweise proportional zur Eingangsgröße eines Erregerstroms je nach Anwendungsfall eine reproduzierbare Ausgangsgröße in Form eines bestimmten Weges des Ankers oder einer bestimmten Kraft des Ankers darstellen. Bei Quasiproportionalmagneten handelt es sich ebenfalls um Gleichstromhubmagnete mit einer von der Eingangsgröße abhängigen Ausgangsgröße, wobei jedoch deren Verhältnis in der Regel nicht proportional zueinander ist, sondern einer nichtlinearen Kennlinie folgt.

So ist es bei bekannter Strom-Weg-Kennlinie oder Strom-Kraft-Kennlinie, insbesondere bei als Umkehrhubmagneten ausgeführten Proportionalmagneten oder Quasiproportionalmagneten möglich, die Bewegung des Schiebers sowohl in Vorhubrichtung "P" als auch in Rückhubrichtung "R" und somit die von der Hydraulikmittelfördereinrichtung 25 beeinflusste Öffnungs- und Schließgeschwindigkeit des Gaswechselventils 3 durch Stromsteuerung zu regeln. Hierdurch ist es vor allem möglich, Ventiltriebsgeräusche, die durch zu schnelles Schließen des Gaswechselventils 3 verursacht werden, zu vermeiden.

Je nach Ausbildung des Hubmagneten 33 und sonstiger konstruktiver Gegebenheiten kann es einerseits ausreichend sein, Verdrängerkolben 28 und Schieber 29 ohne mechanische Verbindungsmittel lediglich aneinanderzureihen. Andererseits kann es insbesondere auch bei Verwendung von Umkehrhubmagneten zweckmäßig sein, den Verdrängerkolben 28 am Schieber 29 so zu befestigen, dass der Verdrängerkolben 28 auch in Rückhubrichtung "R" vom Schieber 29 aktiv beaufschlagbar ist. Analoges gilt für die Verbindung zwischen Schieber 29 und Anker des Hubmagneten 33, sofern diese Bauteile nicht bereits einteilig ausgebildet sind.

Die Gestaltung der Hydraulikmittelfördereinrichtung 25 und deren Anbindung an die den Druckraum 22 umfassende hohlzylindrische Ausnehmung 23 ist durch geeignete, jedoch nicht weiter dargestellte Maßnahmen so zu gestalten, dass der Druckraum 22 sowie die hydraulische Hebeeinrichtung 19 im Hinblick auf einen schnellen und reproduzierbaren Druckaufbau idealerweise stets vollständig mit Hydraulikmittel gefüllt und frei von Gasblasen sind. Überdies ist durch geeignete Abdichtungsmaßnahmen insbesondere ein Austritt von Hydraulikmittel aus dem Druckraum 22 und aus der Hydraulikmittelfördereinrichtung 25 in die Umgebung der Brennkraftmaschine dauerhaft zu verhindern. Schließlich ist ein sich gegebenenfalls zwischen dem Verdrängerkolben 28 und der Innenmantelfläche 30 des Führungszapfens 26 ausbildender und den Druckraum 22 verlassender Leckagestrom in einen Hydraulikmittelkreislauf der Brennkraftmaschine zurückzuführen.

Die Funktionsweise der hydraulischen Hebeeinrichtung 19 ergibt sich aus nachfolgend beschriebenem Zusammenspiel mit der Hydraulikmittelfördereinrichtung 25. Der Ventiltrieb 1 befindet sich in Figur 1 in einer Stellung, in der die Nockenerhebungsphase 10 gemäß Nockendrehrichtung 34 gerade beendet und das Gaswechselventil 3 gerade geschlossen ist, so dass die Rolle 8 des Schlepphebels 4 die Grundkreisphase 11 des Nockens 5 abgreift. Gleichzeitig befindet sich der Verdrängerkolben 28 der Hydraulikmittelfördereinrichtung 25 in der Grundstellung, in der der Verdrängerkolben 28 mit der Schulter 31 des Führungszapfens 26 in Kontakt steht. Ausgehend von dieser Stellung des Ventiltriebs 1 kann mechanisches Ventilspiel, das ggf. während der Nockenerhebungsphase 10 durch Einsinken des Ausgleichskolbens 14 und des Stößels 13 in eine dem Nocken 5 abgewandte Richtung entsteht, ausgeglichen werden. Zum Nachfüllen von aus dem Ausgleichsraum 17 verdrängtem Hydraulikmittel ist der Ventilspielausgleichsvorrichtung 15 in an sich bekannter Weise eine Hydraulikmittelzufuhr 35 zugeordnet.

Wie aus Figur 2 ersichtlich, folgt eine Bewegung des Gaswechselventils 3 einem dem Hub des Nockens 5 überlagerten Hub, der nachfolgend als hydraulisch erzeugter Hub bezeichnet ist, dann, wenn der Verdrängerkolben 28 der Hydraulikmittelfördereinrichtung 25 durch den Schieber 29 in Vorhubrichtung "P" unter Abnahme eines Volumens 36 des Druckraums 22 verlagert wird. Das hierdurch aus dem Druckraum 22 verdrängte Hydraulikmittel gelangt über die Zuleitung 21 und den Durchtritt 20 im Gehäuse 12 des Schwenklagers 6 in den Arbeitsraum 18 der hydraulischen Hebeeinrichtung 19. Durch die Volumenzunahme des Arbeitsraums 18 werden der Ausgleichskolben 14 und der Stößel 13 in Richtung Nocken 5 verlagert. Gleichzeitig betätigt der vom Stößel 13 beaufschlagte Schlepphebel 4 das Gaswechselventil 3 in Öffnungsrichtung, indem er um die am Nocken 5 abgestützt Rolle 8 schwenkt. Eine Begrenzung der Bewegung des Verdrängerkolbens 28 in Vorhubrichtung "P" kann beispielsweise dadurch erfolgen, dass der Verdrängerkolben 28 an einem Boden 37 der hohlzylindrischen Ausnehmung 23 anschlägt.

Ein Abbruch des hydraulisch erzeugten Hubs des Gaswechselventils 3 beginnt mit einem Zurückfahren des Verdrängerkolbens 28 in Rückhubrichtung "R". Dabei vergrößert sich das Volumen 36 des Druckraums 22 bei gleichzeitiger Volumenabnahme des Arbeitsraums 18 und Rückströmen des vom Ventiltrieb 1 druckbeaufschlagten Hydraulikmittels vom Arbeitsraum 18 in den Druckraum 22. Durch die Volumenabnahme des Arbeitsraums 18 werden der Stößel 13 und der Ausgleichskolben 14 vom Schlepphebel 4 in eine nockenferne Richtung rückverlagert.

Das Einfahren des Verdrängerkolbens 28 in Rückhubrichtung "R" kann abhängig von der oben erläuterten Ausführung des Hubmagneten 33 dadurch erfolgen, dass der Schieber 29 in Rückhubrichtung "R" lediglich kraftfrei gestellt und folglich von dem druckbeaufschlagten Verdrängerkolben 28 rückgestellt wird. Alternativ kann der Bewegungsverlauf des Schiebers 29 auch in Rückhubrichtung "R" vom Hubmagneten 33 weg- oder kraftgesteuert werden. Letztere Möglichkeit ist die im Hinblick auf eine Öffnungsverlaufsformung und insbesondere auf den Schließvorgang des Gaswechselventils 3 vorteilhaftere Ausführungsform des Hubmagneten 33, da das Gaswechselventil 3 sowohl der Bewegung des Nockens 5 als auch der Bewegung des Verdrängerkolbens 28 entsprechend der mechanischen und hydraulischen Übersetzungsverhältnisse folgt.

Der erfindungsgemäße Ventiltrieb 1 wurde am Beispiel eines Schlepphebeltriebs 2 mit einem eine hydraulische Ventilspielausgleichsvorrichtung 15 aufweisenden Schwenklager 6 beschrieben. Der Erfindungsgedanke lässt sich jedoch gleichermaßen in anderen Ventiltriebsbauformen auch ohne hydraulische Ventilspielausgleichsvorrichtung, wie beispielsweise bei Tassentrieben, Kipp- oder Schwinghebeltrieben oder Stößelstangentrieben umsetzen.

Während sich die Figuren 1 und 2 auf einen hydraulisch erzeugten Hub des Gaswechselventils 3 während der Grundkreisphase 11 des Nockens 5 beziehen, kann der hydraulisch erzeugte Hub selbstverständlich zu jeder beliebigen Stellung des Nockens innerhalb der mechanischen Grenzen des Ventiltriebs 1 erfolgen.

Vom Schutzbereich der Erfindung sollen ferner auch Ventiltriebe umfasst sein, die durch Koppelmittel umschaltbar ausgebildet sind, um Hübe mehrerer Nocken in Abhängigkeit vom Koppelzustand selektiv auf das Gaswechselventil 3 zu übertragen. Dies gilt gleichermaßen für Ventiltriebe, die den Hub des Gaswechselventils 3 mittels einem Nocken und weiteren Verstellelementen kontinuierlich variieren.

## Patentansprüche

1. Variabler Ventiltrieb (1) einer Brennkraftmaschine zur Betätigung eines Gaswechselventils (3), dessen Bewegung einem Hub eines Nockens (5) sowie einem dem Hub des Nockens (5) überlagerten und vom Hub des Nockens (5) unabhängigen Hub eines Stößels (13) folgt, auf den in Hubrichtung eine Volumenänderung eines Arbeitsraums (18) einer hydraulischen Hebeeinrichtung (19) einwirkt, die in fluidischer Wirkverbindung mit einer Hydraulikmittelfördereinrichtung (25) steht, welche Hydraulikmittelfördereinrichtung (25) einen Druckraum (22) mit einem Volumen (36) begrenzt, das durch eine in den Druckraum (22) verlagerbare Wand (27) der Hydraulikmittelfördereinrichtung (25) unter Verdrängung von Hydraulikmittel aus dem Druckraum (22) in den Arbeitsraum (18) reduzierbar ist, wobei die Wand (27) als Verdrängerkolben (28) ausgebildet ist, der zumindest mittelbar von einem Schieber (29) der Hydraulikmittelfördereinrichtung (25) wenigstens in Vorhubrichtung (P) beaufschlagbar ist, **dadurch gekennzeichnet, dass** der Schieber (29) von einem elektromagnetischen Beaufschlagungsmittel (32) der Hydraulikmittelfördereinrichtung (25) wenigstens in Vorhubrichtung (P) verlagerbar ist.

2. Ventiltrieb nach Anspruch 1, **dadurch gekennzeichnet, dass** das Gaswechselventil (3) zumindest einen Sekundärhub während einer Grundkreisphase (11) des Nockens (5) durchführt.

3. Ventiltrieb nach Anspruch 2, **dadurch gekennzeichnet, dass** das Gaswechselventil (3) ein Auslassventil der Brennkraftmaschine ist.

4. Ventiltrieb nach Anspruch 2, **dadurch gekennzeichnet, dass** das Gaswechselventil (3) ein Einlassventil der Brennkraftmaschine ist.

5. Ventiltrieb nach Anspruch 3 oder 4, **dadurch gekennzeichnet, dass** genau eine Hydraulikmittelfördereinrichtung (25) für mehrere gleichartige Ventiltriebe (1) eines Zylinders der Brennkraftmaschine gemeinsam vorgesehen ist.

6. Ventiltrieb nach Anspruch 1, **dadurch gekennzeichnet, dass** der Ventiltrieb (1) über eine hydraulische Ventilspielausgleichsvorrichtung (15) verfügt.

7. Ventiltrieb nach Anspruch 6, **dadurch gekennzeichnet, dass** der Arbeitsraum (18) der hydraulischen Hebeeinrichtung (19) identisch mit einem Ausgleichsraum (17) der Ventilspielausgleichsvorrichtung (15) ist.

8. Ventiltrieb nach Anspruch 1, **dadurch gekennzeichnet, dass** der Ventiltrieb (1) als Schlepphebeltrieb (2) und die hydraulische Hebeeinrichtung (19) als Schwenklager (6) ausgebildet sind.

9. Ventiltrieb nach Anspruch 1, **dadurch gekennzeichnet, dass** das Hydraulikmittel Schmieröl der Brennkraftmaschine ist.

## Claims

1. Variable valve drive (1) of an internal combustion engine for actuating a gas exchange valve (3) whose movement follows a lift of a cam (5) and a lift of a tappet (13) which is superposed on the lift of the cam (5) and is dependent on the lift of the cam (5), on which tappet (13) a volume change of a working space (18) of a hydraulic lifting device (19) acts in the lift direction, which hydraulic lifting device (19) is fluidically operatively connected to a hydraulic medium feed device (25), which hydraulic medium feed device (25) delimits a pressure space (22) with a volume (36) which can be reduced by means of a wall (27), which is movable in the pressure space (22), of the hydraulic medium feed device (25) so as to displace hydraulic medium out of the pressure space (22) into the working space (18), with the wall (27) being embodied as a displacement piston (28) which can be acted on at least indirectly by a slide (29) of the hydraulic medium feed device (25) at least in the forward stroke direction (P), **characterized in that** the slide (29) can be moved by an electromagnetic action-exerting means (32) of the hydraulic medium feed device (25) at least in the forward stroke direction (P).

2. Valve drive according to Claim 1, **characterized in that** the gas exchange valve (3) carries out at least one secondary lift during a base circle phase (11) of the cam (5).

3. Valve drive according to Claim 2, **characterized in that** the gas exchange valve (3) is an outlet valve of the internal combustion engine.

4. Valve drive according to Claim 2, **characterized in that** the gas exchange valve (3) is an inlet valve of the internal combustion engine.

5. Valve drive according to Claim 3 or 4, **characterized in that** precisely one hydraulic medium feed device (25) is provided in a common manner for a plurality of identical valve drives (1) of a cylinder of the internal combustion engine.

6. Valve drive according to Claim 1, **characterized in that** the valve drive (1) has a hydraulic valve play compensating device (15).

7. Valve drive according to Claim 6, **characterized in that** the working space (18) of the hydraulic lifting device (19) is identical to a compensating space (17) of the valve play compensating device (15).

8. Valve drive according to Claim 1, **characterized in that** the valve drive (1) is embodied as a rocker arm drive (2) and the hydraulic lifting device (19) is embodied as a pivot bearing (6).

9. Valve drive according to Claim 1, **characterized in that** the hydraulic medium is lubricating oil of the internal combustion engine.

## Revendications

1. Commande de soupape variable (1) d'un moteur à combustion interne pour actionner une soupape de gaz à deux voies (3), dont le mouvement suit une course d'une came (5) ainsi qu'une course d'un poussoir (13) superposée à la course de la came (5) et indépendante de la course de la came (5), sur lequel un changement de volume d'une chambre de travail (18) d'un dispositif de levée hydraulique (19) agit dans le sens de la course de levée, laquelle est en relation de travail fluidique avec un dispositif de refoulement d'un moyen hydraulique (25), lequel délimite une chambre de pression (22) présentant un volume (36), lequel peut être réduit par refoulement du moyen hydraulique hors de la chambre de pression (22) dans la chambre de travail (18) par une paroi (27) du dispositif de refoulement du moyen hydraulique (25) capable d'être déplacée dans la chambre de pression (22), la paroi (27) étant conformée en tant que piston de refoulement (28), lequel peut être actionné au moins dans le sens de course avant (P) au moins directement par un coulisseau (29) du dispositif de refoulement du moyen hydraulique (25), **caractérisée en ce que** le coulisseau (29) peut être déplacé au moins dans le sens de course avant (P) par un moyen d'excitation électromagnétique (32) du dispositif de refoulement du moyen hydraulique 25).

2. Commande de soupape selon la revendication 1, **caractérisée en ce que** la soupape de gaz à deux voies (3) effectue au moins une course secondaire pendant une phase de rotation de la came (5) suivant le cercle de base (11).

3. Commande de soupape selon la revendication 2, **caractérisée en ce que** la soupape de gaz à deux voies (3) est une soupape d'échappement du moteur à combustion interne.

4. Commande de soupape selon la revendication 2, **caractérisée en ce que** la soupape de gaz à deux voies (3) est une soupape d'admission du moteur à combustion interne.

5. Commande de soupape selon la revendication 3 ou 4, **caractérisée en ce qu'**un dispositif de refoulement d'un moyen hydraulique (25) est précisément prévu de façon commune pour plusieurs commandes de soupapes (1) similaires d'un cylindre du moteur à combustion interne.

6. Commande de soupape selon la revendication 1, **caractérisée en ce que** la commande de soupape (1) comporte un dispositif de compensation hydraulique (15) du jeu de la soupape.

7. Commande de soupape selon la revendication 6, **caractérisée en ce que** la chambre de travail (18) du dispositif de levée hydraulique (19) est identique à une chambre de compensation (17) du dispositif de compensation hydraulique (15) du jeu de la soupape.

8. Commande de soupape selon la revendication 1, **caractérisée en ce que** la commande de soupape (1) est conformée en tant que commande de culbuteur (2) et le dispositif de levée hydraulique (19) en tant que palier de pivotement (6).

9. Commande de soupape selon la revendication 1, **caractérisée en ce que** le moyen hydraulique est de l'huile de lubrification du moteur à combustion interne.
